# EUROPÄISCHE PATENTSCHRIFT

(11) **EP 0 366 735 B1**
(45) Veröffentlichungstag und Bekanntmachung des Hinweises auf die Patenterteilung: **17.06.1992**
(21) Anmeldenummer: 89902933.4
(22) Anmeldetag: 04.03.1989
(51) Int. Cl.: F02D 41/14, F02D 41/24

(54) **LERNENDES REGELUNGSVERFAHREN FÜR EINE BRENNKRAFTMASCHINE UND VORRICHTUNG HIERFÜR**
LEARNING CONTROL PROCESS FOR AN INTERNAL COMBUSTION ENGINE AND DEVICE THEREFOR
PROCEDE ET DISPOSITIF AUTODIDACTIQUE DE REGLAGE DE MOTEURS A COMBUSTION INTERNE

(30) Priorität: 02.04.1988 DE 3811263
(43) Veröffentlichungstag der Anmeldung: 09.05.1990
(73) Patentinhaber: ROBERT BOSCH GMBH, 70442 Stuttgart (DE)
(72) Erfinder: KLENK, Martin, D-7150 Backnang (DE)
(86) Internationale Anmeldenummer: DE8900138
(87) Internationale Veröffentlichungsnummer: WO8909331

(56) Entgegenhaltungen:
- DE-A- 2 847 021
- US-A- 4 552 115
- US-A- 4 715 344
- SAE Papers 860594,1986 Soc. of Automotive Engineers, Inc.,N. Tomisawa et al.: "Development of a high-speed high-precision learning control system for the engine control", pages 3,733-3.741, 3.736: "Renewal of learning date-renewal of learning counter"
- PATENT ABSTRACTS OF JAPAN, vol. 10, Nr. 299 (M-524)(2355), 11 October 1986 & JP, A, 61112754 (FUJI) 30 May 1986
- PATENT ABSTRACTS OF JAPAN, vol. 11, Nr. 188 (M-599)(2635) 17 June 1987 & JP, A, 6217335 (MAZDA) 26 January 1987

## Beschreibung

Die Erfindung betrifft ein lernendes Regelungsverfahren mit Vorsteuerung für eine einzustellende Betriebsgröße einer Brennkraftmaschine. Die einzustellende Betriebsgröße kann z. B. die Kraftstoffzumeßzeit, der Zündzeitpunkt, der Ladedruck, die Abgasrückführungsrate oder auch die Leerlaufdrehzahl sein. Die Erfindung betrifft außerdem eine Vorrichtung zum Durchführen eines solchen Verfahrens. (Siehe US-A-4 715 344)

### Stand der Technik

Ein ähnliches Verfahren und eine zugehörige Vorrichtung sind aus der DE 35 05 965 A1 (US-Ser. No. 831 476/1986) bekannt. Die Vorrichtung weist ein Vorsteuerungsmittel, ein Sollwertgebermittel, ein Regelungsmittel, ein Abschwächungsmittel, ein Lernbedingungs-Erkennungsmittel und ein Lernkennfeld auf. Das Vorsteuerungsmittel gibt abhängig von Werten von anderen Betriebsgrößen als der einzustellenden einen Vorsteuerungswert für die einzustellende Betriebsgröße aus. Das Sollwertgebermittel liefert einen Regelgrössen-Sollwert, der mit einem jeweiligen Regelgrößen-Istwert verglichen wird. Das Regelungsmittel bildet abhängig von der Differenz zwischen den genannten beiden Werten einen Stellwert, mit dem der jeweilige Vorsteuerungswert regelnd korrigiert wird. Der Vorsteuerungswert wird jedoch auch steuernd korrigiert, und zwar mit Hilfe eines aus dem Lernkennfeld jeweils ausgelesenen Adaptionswertes. Das Lernkennfeld speichert Adaptionswerte adressierbar über Werte von Adressierbetriebsgrößen. Es liest zum Korrigieren des Vorsteuerungswertes jeweils denjenigen Adaptionswert aus, der zum jeweils vorliegenden Satz von Werten der Adressierbetriebsgrößen gehört. Die Adaptionswerte werden immer wieder neu bestimmt und zwar immer dann, wenn das Lernbedingungs-Erkennungsmittel für einen jeweiligen Adaptionswert ein Lernsignal ausgibt, wenn eine vorgegebene Lernbedingung erfüllt ist. Das Korrigieren erfolgt mit Hilfe des von dem Regelungsmittel gelieferten Stellwertes, der allerdings nicht unmittelbar zur Korrektur herangezogen wird, sondern erst nach Multiplikation mit einem vom Abschwächungsmittel gelieferten Lernintensitätsfaktor.

Ein Lernkennfeld, dessen Stützstellenwerte mit Hilfe abgeschwächter Werte einer Stellgröße bei Eintritt einer Lernbedingung verändert werden, ist auch aus dem SAE-paper No. 860594, 1986, für eine Vorrichtung zum Einstellen der Einspritzzeit bekannt. Bei dieser Vorrichtung gibt das Abschwächungsmittel nicht dauernd denselben Lernintensitätswert aus, sondern dieser hängt davon ab, wie oft an einer Stützstelle bereits gelernt wurde und wie groß die jeweilige Stellgröße ist. Um die variablen Lernintensitätswerte, die Faktoren sind, liefern zu können, weist das Abschwächungsmittel einen Zählenstandsspeicher und eine Lernintensitätstabelle auf. Im Zählerstandsspeicher ist für jede Stützstelle dieses Kennfeldes, wobei die Stützstellen mit denen des Lernkennfeldes identisch sind, ein Zählerstand gespeichert. Der Stand wird bis zu einem 16-Bit-Wert mit jedem neuen Lernzyklus für jede betreffende Stützstelle um 1 erhöht. Ist jedoch der Stellwert für diese Stützstelle in drei aufeinanderfolgenden Lernzyklen größer als ein Schwellwert, wird der Zählerstand für diese Stützstelle auf 0 zurückgesetzt. Abhängig vom jeweiligen Zählerstand und vom jeweiligen Wert der Stellgröße wird aus der Lernintensitätstaelle ein für diese Adressierwerte fest vorgegebener Lernintensitätsfaktor ausgelesen. Mit diesem wird die Stellgröße multipliziert und das Ergebnis wird zum vorher vorhandenen Stützstellenwert addiert.

Es hat sich herausgestellt, daß das System dann, wenn mit einem einzigen Lernintensitätswert gearbeitet wird, relativ wenig zu Schwingungen neigt, vorausgesetzt der Wert wird nicht zu hoch angesetzt. Andererseits besteht das Problem, daß dann, wenn große Werte der Stellgröße vorliegen, nicht ausreichend schnell gelernt werden kann.

Eine Vorrichtung, die den bereits erzielten Lernfortschritt bei der Bildung neuer Lernkorrekturwerte berücksichtigt, wird in der US 4 715 344 beschrieben. Lernkorrekturwerte (K1), die in Abhängigkeit von Betriebskenngrößen gespeichert sind, werden an veränderte Betriebsbedingungen der Brennkraftmaschine angepaßt. Die Anpassung wird von einem Parameter mitbestimmt, der ein Maß für die bereits erfolgten Lernvorgänge, d.h. für den Lernfortschritt an diesem Betriebspunkt darstellt. Dieser Parameter ist wiederum selbst in einem Schreib/Lesespeicher (L) abgelegt, der somit einem Zählerstandsspeicher entspricht.

Der Erfindung liegt die Aufgabe zugrunde, eine Vorrichtung zum lernenden Regeln mit Vorsteuerung für eine einzustellende Betriebsgröße einer Brennkraftmaschine anzugeben, das schnelle Lernfortschritte in einem Lernkennfeld erzielt, ohne daß das geregelte System zu Schwingungen neigt. Der Erfindung liegt weiterhin die Aufgabe zugrunde, eine Vorrichtung zum Ausführen eines solchen Verfahrens anzugeben.

### Vorteile der Erfindung

Die Erfindung ist für das Verfahren durch die Merkmale von Anspruch 1 und für die Vorrichtung durch die Merkmale von Anspruch 2 gegeben. Vorteilhafte Weiterbildungen und Ausgestaltungen sind Gegenstand der Unteransprüche.

Das erfindungsgemäße Verfahren zeichnet sich dadurch aus, daß der Zählerstand im Zählerstandsspeicher nicht mehr grundsätzlich um den Wert 1 mit jedem Lernvorgang inkrementiert wird und nach drei unzufriedenstellenden Lernzyklen auf 0 zurückgesetzt wird, sondern daß eine Zählerdifferenztabelle vorhanden ist, die abhängig von der Regelstellgröße, also der Regelabweichung, und dem bereits erzielten Lernfortschritt, also dem Zählerstand im Zählerstandsspeicher, Zählerdifferenzen speichert, mit denen der Zählerstand für einen jeweils vorliegenden Betriebspunkt im Zählerstandsspeicher inkrementiert oder dekrementiert wird.

Die Vorrichtung gemäß Anspruch 2 weist die bereits beschriebenen Mittel auf, also ein Vorsteuerungsmittel, ein Sollwertgebermittel, ein Regelungsmittel, ein Abschwächungsmittel, das ein Zählerstand-Kennfeld und eine Lernintensitätstabelle beinhaltet, ein Lernbedingungs-Erkennungsmittel und ein Lernkennfeld. Dazuhin weist die erfindungsgemäße Vorrichtung eine Zählerdifferenztabelle als Teil des Abschwächungsmittels auf. Diese Zählerdifferenztabelle speichert Zählerdifferenzwerte adressierbar über Werte von Zählerstand und einer stellgrößenabhängigen Größe. Für jeden Satz jeweils vorliegender Werte von Zählerstand und stellgrößenabhängiger Größe gibt sie den zugehörigen Zählerdifferenzwert an das Zählerstand-Kennfeld aus, zum Ändern des Zählerstandes an der jeweiligen Stützstelle um den Zählerdifferenzwert.

Die Zählerdifferenztabelle bewirkt, daß nicht mehr bei einem jeweiligen Lernzyklus der Zählerstand für die betreffende Stützstelle um den festen Wert 1 erhöht wird wie beim System gemäß dem genannten SAE-paper, sondern daß die Zählerdifferenz variabel gestaltet ist. So beträgt der Zählerdifferenzwert nur für kleine Werte der Stellgröße und kleine Zählerstandswerte "+ 1". Für größere Abweichungen wird die Differenz kleiner, geht also über den Wert "0" bis zu negativen Werten. Außerdem sind die Zählerstandswerte im Zählerstand-Kennfeld auf einen Maximalwert begrenzt. Die Wirkung dieser Maßnahme ist die folgende.

Wird an einer Stützstelle aufgrund relativ kleiner Werte der stellgrößenabhängigen Größe immer wieder gelernt, wird schließlich der Maximalwert für den Zählerstand erreicht. Dies führt zu einem relativ niedrigen Lernintensitätswert, wodurch die Tatsache berücksichtigt ist, daß an einer Stelle, an der bereits viel gelernt wurde, die Wahrscheinlichkeit für weitere größere Änderungen gering ist. Tritt nun doch ein großer Wert der stellgrößenabhängigen Größe für diese Stützstelle auf, bedeutet dies, daß wohl doch noch ein größerer Lernfortschritt erforderlich ist. Der Zählerstand wird daher um einige Punkte erniedrigt, was zu einem Vergrößern des Lernintensitätswertes führt. Die Vergrösserung ist jedoch nicht so stark, wie sie wäre, wenn der Zählerstand auf 0 zurückgesetzt werden würde. Dies macht ersichtlich, das das Verfahren in Bezug auf die Lerngeschwindigkeit variabel ist, aber dennoch nicht zu Schwingungen neigt, da keine zu großen sprunghaften Änderungen in Lernintensitätswerten auftreten.

Dieser vorteilhafte Effekt ist noch durch einen Verzögerungsschritt unterstützbar, der gemäß einer vorteilhaften Weiterbildung zusätzlich einsetzbar ist. Dieser Verzögerungsschritt verzögert die Änderung eines Zählerstandes im Zählerstand-Kennfeld so lange, bis, nach dem Auftreten eines Lernsignales, zunächst ein Lernintensitätswert aufgrund des vordem Auftreten des Lernsignales geltenden Zählerstandes aus der Lernintensitätstabelle ausgelesen worden ist. Tritt also ein großer Wert der stellgrößenabhängigen Größe auf, der zu einem verhältnismäßie starken Erniedrigen des Zählerstandes und damit einem verhältnismäßig starken Erhöhen des Lernintensitätswertes führt, wird nicht der vorliegende große Wert der Stellgröße mit dem neuen Lernintensitätswert abgeschwächt, der zu hoher Lernintensität führen würde, sondern der große Wert der Stellgröße wird nur mit dem alten Lernintensitätswert abgeschwächt, der zu geringerer Lernintensität führt. Wenn dann keine großen Werte der Stellgröße mehr für diese Stützstelle auftreten, sich also herausstellt, daß ein einmaliger starker Abweichungsfall vorlag, führen diese kleinen Werte trotz des erhöhten Lernintensitätswertes nicht zu zu großen Änderungen durch den Lernschritt. Tritt dagegen der große Wert der Stellgröße nochmals oder noch mehrmals auf, ist dies ein Zeichen dafür, daß nun doch, obwohl an dieser Stelle schon häufig gelernt wurde, weitere große Lernschritte erforderlich sind. Diese werden dann auch ausgeführt, da der erneute große Wert der Stellgröße nun jeweils mit dem nach dem vorigen Lernschritt erhöhten Lernintensitätswert abgeschwächt wird, der zu größerer Lernintensität führt. So sorgt der Verzögerungsschritt dafür, daß große Lernwerte nur dann ausgegeben werden, wenn große Werte von Stellgrössen mehrfach hintereinander auftreten. Es wird darauf hingewiesen, daß im vorigen wie auch im folgenden die Aussage "großer Lernintensitätswert" jeweils bedeutet, daß dieser Wert zu einem großen Lernfortschritt führt, also den Wert der Stellgröße nur weniger abschwächt als ein "kleiner Lernintensitätswert".

Wie bereits eingangs erläutert, läßt sich das erfindungsgemäße Verfahren zum Einstellen unterschiedlichster Betriebsgrößen einer Brennkraftmaschine verwenden. Besonders vorteilhaft ist die Anwendung jedoch zum Einstellen der Kraftstoffzumeßzeit, insbesondere der Einspritzzeit. Dies, weil bei Systemen zum Einstellen dieser Größe als Regelgröße der Lambdawert verwendet wird, der im Abgas der Brennkraftmaschine gemessen wird, was mit einer beträchtlichen Totzeit zwischen dem Vornehmen einer Änderung und deren Messen verbunden ist. Solche Systeme neigen wegen der genannten Totzeit besonders zum Schwingen und daher ist die erfindungsgemäße schwingungsdämpfende Maßnahme besonders nützlich.

### Zeichnung

Die Erfindung wird im folgenden anhand von durch Figuren veranschaulichten Ausführungsbeispielen näher erläutert. Es zeigen:
Fig. 1 ein als Blockschaltbild dargestelltes Funktionsdiagramm eines lernenden Vorsteuerungs/Regelungsverfahrens zum Einstellen der Einspritzzeit; und
Fig. 2 ein als Blockschaltbild dargestelltes Funktionsdiagramm eines Abschwächungsmittels innerhalb dem Funktionsdiagramm von Fig. 1.

### Beschreibung von Ausführungsbeispielen

Die Figuren 1 und 2 betreffen ein einzelnes Ausführungsbeispiel. Dieses betrifft das Einstellen der Einspritzzeit für ein Einspritzventil einer Brennkraftmaschine 10. Das Einstellen der Einspritzzeit wurde als Beispiel gewählt, da sich an ihm die Erfindung besonders gut veranschaulichen läßt. Ebenfalls allein aus Gründen der Anschaulichkeit ist die Darstellung in Form von Blockschaltbildern gewählt. Die Funktion, die anhand der Blockschaltbilder erläutert wird, wird in der Praxis in aller Regel durch einen Mikrorechner ausgeführt werden, wie er in der Kraftfahrzeugelektronik üblich ist.

Im Saugrohr 11 der Brennkraftmaschine 10 ist ein Einspritzventil 12 angeordnet, das mit einem Signal für die Einspritzzeit TI angesteuert wird. Abhängig von der eingespritzten Kraftstoffmenge und der angesaugten Luftmenge stellt sich ein Lambdawert ein, der von einer im Abgaskanal 13 der Brennkraftmaschine 10 angeordneten LambdaSonde 14 gemessen wird. Der gemessene Lambda-Istwert wird mit einem von einem Sollwertgebermittel 15 gelieferten Lambda-Sollwert in einem Vergleichsschritt 16 verglichen und der gebildete Regelabweichungswert wird einem Regelungsmittel 17 mit integrierendem Verhalten zugeführt, das eine Stellgröße ausgibt, die im Fall der Einspritzzeitregelung den Charakter eines Regelfaktors FR hat. Mit diesem Regelfaktor wird eine vorgegebene Einspritzzeit durch Multiplikation in einem Regelungs-Multiplizierschritt 18 modifiziert. Damit das System ohne zu große Regelabweichungen bei Änderungen im Betriebszustand arbeiten kann, steht an seinem Eingang ein Vorsteuerwert TIV für die Einspritzzeit zur Verfügung, der von einem Vorsteuerungsmittel geliefert wird, das beim dargestellten Ausführungsbeispiel durch einen Vorsteuerspeicher 19 realisert ist, der adressierbar über Werte der Drehzahl n und der Stellung eines Fahrpedales FP Vorsteuerwerte TIV speichert.

Die Vorsteuerwerte TIV sind für bestimmte Betriebsbedingungen und bestimmte Systemeigenschaften festgelegt. Nun ändern sich jedoch beim Betrieb der Brennkraftmaschine die Betriebsbedingungen, z. B. der Luftdruck oder die Systemeigenschaften, z. B. Lecklufteigenschaften oder die Schließzeit des Einspritzventiles 12. Um trotz dieser Änderungen dauernd einen möglichst guten Vorsteuerwert zu erzielen, wird der aus dem Vorsteuerspeicher 19 ausgelesene Vorsteuerwert noch mit einem Adaptionsfaktor FA in einem Adaptions-Multiplizierschritt 20 modifiziert. Der Adaptionsfaktor FA wird aus einem Adaptionsfaktorenspeicher 21 ausgelesen, der entsprechend viele Stützstellen aufweist wie der Vorsteuerspeicher 19 und, wie dieser, über Sätze von Werten der Drehzahl n und der Fahrpedalstellung FP adressierbar ist. Es handelt sich z. B. um jeweils 64 Stützstellen mit 8 Adressen für Klassen von Drehzahlwerten und 8 Adressen für Klassen von Fahrpedalstellungen.

Die Adaptionsfaktoren an den 64 Stützstellen werden bei der Inbetriebnahme alle auf den Wert "1" gesetzt. Um jede Stützstelle herum ist ein Bereich festgelegt. Wird dieser Bereich verlassen und befand sich die Brennkraftmaschine 10 zuvor in stationärem Betrieb, gibt ein Lernbedingungs-Erkennungsmittel 22 ein Lernsignal LS aus. Dies führt zu anschließendem Verändern des Adaptionsfaktors der Stützstelle, die durch die Koordinaten nv, FPv gegeben ist, wobei es sich hierbei um die Werte der Adressier-Betriebsgrößen zum Zeitpunkt des Verlassens des Bereiches handelt.

Zum Ausführen des Lernschrittes sind ein Mittelungsmittel 23 und ein Abschwächungsmittel 24 vorhanden. Das Mittelungsmittel 23 ist insbesondere in Verbindung mit einer Regelung auf Lambda = 1 von Sinn, da in diesem Fall der Regelungsfaktor FR systembedingte Schwingungen ausführt. Bei korrekter Vorsteuerung muß dieser Mittelwert "1" sein. Weicht er von diesem Mittelwert ab, beträgt er z. B. "1,1", muß die Vorsteuerung durch Bestimmen eines neuen Adaptionsfaktors FA für die betreffende Stützstelle verbessert werden. Es würde also naheliegen, den ermittelten Mittelwert des Regelfaktors, also "1,1" im Beispielsfall, als neuen Adaptionsfaktor für die soeben verlassene Stützstelle beim Auftreten des Lernsignales LS für diese Stützstelle in den Adaptionsfaktorenspeicher 21 einzuschreiben. Es hat sich jedoch herausgestellt, daß es vorteilhafter ist, den gemittelten Wert des Regelfaktors nicht in voller Höhe, sondern nur abgeschwächt zu übernehmen, was durch Multiplikation mit einem Lernintensitätsfaktor < 1 im Abschwächungsmittel 24 erfolgt.

In der bis jetzt beschriebenen Funktionsweise ist das System identisch mit einem Ausführungsbeispiel, das in der bereits genannten DE 35 05 965 A1 anhand der dortigen Figur 11 beschrieben ist. Der entscheidende Unterschied ist der, daß beim bekannten Verfahren das Abschwächungsmittel 24 dauernd denselben Lernintensitätsfaktor vorgibt, während das Abschwächungsmittel des vorliegenden Verfahrens, wie weiter unten anhand von Figur 2 im Detail erläutert wird, einen variablen Lernintensitätsfaktor ausgibt.

Bevor jedoch auf diesen entscheidenen Unterschied eingegangen wird, sei noch auf weitere Unterschiede zur genannten Figur in der genannten Anmeldung verwiesen. Beim bekannten Ausführungsbeispiel fehlen das Sollwertgebermittel 15 und der Vergleichsschritt 16 und es fehlt auch ein Integrationsschritt 25 zwischen der Lambdasonde 14 und dem Vergleichsschritt 16. Diese Funktionsgruppen sind beim bekannten System im Regelungsmittel 17 mitenthalten, da dort von einem dauernd festen Lambdasollwert von 1 ausgegangen ist. Die Funktionsgruppen sind im vorliegenden Fall gesondert gezeichnet, um darzustellen, daß der Lambda-Sollwert auch variabel sein kann, was bei Anwendung auf magere Lambdaregelung der Fall ist. Ein weiterer Unterschied zum bekannten Ausführungsbeispiel geht dahin, daß dort noch Funktionsgruppen zum Einstellen eines globalen Adaptionsfaktors dargestellt sind. Diese Funktionsgruppen können auch beim vorliegenden System eingesetzt werden, wenn ein globaler Faktor eingearbeitet werden soll. Für die hier diskutierte Erfindung, nämlich die Art der variablen Gestaltung des Lernintensitätsfaktors M, sind diese Details jedoch unerheblich.

Das Abschwächungsmittel 24 weist, wie in Fig. 2 dargestellt, drei Hauptfunktionsgruppen auf, nämlich eine Lernintensitätstabelle 26, einen Zählerstandsspeicher 27 und eine Zählerdifferenztabelle 28. Alle drei Funktionsgruppen stellen Kennfelder dar, aus denen Werte, die Sätzen von Werten von Adressiergrößen zugeordnet sind, ausgelesen werden können. Die Adressiergrößen sind jedoch unterschiedlich, weswegen auch unterschiedliche Begriffe für die Funktionsgruppen verwendet wurden. Der Zählerstandsspeicher 27 ist wie auch der Vorsteuerspeicher 29 und der Adaptionsfaktorenspeicher 21 über Werte der Drehzahl n und der Fahrpedalstellung FP adressierbar, wobei in allen drei Spzichern dieselbe Klassenaufteilung, z. B. in 8 x 8 Stützstellen vorhanden ist. Diz Kennfelder der beiden Tabellen, also der Lernintensitätstabelle 26 und der Zählerdifferenztabelle 28, werden stattdessen über Werte der prozentualen Stellgrößenabweichung und des vom Zählerstandsspeicher 27 ausgegebenen Zählerstandes für eine jeweilige Stützstelle adressiert. Die Klasseneinteilung dieser Größen ist absolut unabhängig von der Klasseneinteilung der anderen Größen, die zum Adressieren der genannten Speicher dienen. Gemäß Tabelle I für die Lernintensitätstabelle und Tabelle II für die Zählerdifferenztabelle (s. Ende der Beschreibung) sind bei einem praktischen Ausführungsbeispiel jedoch ebenfalls in 8 x 8 Stützstellen unterteilt, weil sich dies aufgrund der üblichen Adressierverfahren anbietet. Diese Aufteilung hat jedoch nichts mit der 8 x 8-Aufteilung der Speicher zu tun, könnte also auch jede andere Aufteilung sein.

Wie bereits erwähnt und wie auch aus den genannten Tabellen ersichtlich, ist eine Adressiergröße für die Lernintensitätstabelle 26 und die Zählerdifferenztabelle 28 die prozentuale Stellgrößenabweichung. Diese wird aus dem gemittelten Regelungsfaktor F̅R̅ dadurch gebildet, daß von diesem Mittelwert der Wert "1" abgezogen wird und die Differenz als prozentualer Wert bezogen auf den Wert "1" berechnet wird. Tritt nun eine gemittelte Stellgröße, d. h. ein gemittelter Regelungsfaktor von wiederum "1,1", wie in obigem Beispiel, auf, und gilt dies für eine Stützstelle, für die noch nie ein Lernzyklus ausgeführt wurde, für die also der Zählerstand "0" im Zählerstandsspeicher 27 abgelegt ist, gibt die Lernintensitätstabelle den Lernintensitätsfaktor "1" aus, wie aus Tabelle I ersichtlich. Dieser Lernintensitätsfaktor M wird in einem Abschwächungs-Multiplizierschritt 29 mit der absoluten Stellgrößenabweichung, also der Differenz aus der gemittelten Stellgröße F̅R̅ und dem Sollwert "1", multipliziert und zum Gewinnen eines vorläufigen Adaptionsfaktors FAv wird der Sollwert "1" in einem Additionsschritt 30 addiert, so daß schließlich der Wert "1,1" erhalten wird. Mit diesem wird der alte Adaptionsfaktor FA, also "1", multipliziert, wodurch der neue Adaptionsfaktor "1,1" erhalten wird.

Wird der Bereich um dieselbe Stützstelle noch drei weitere Male angefahren und wieder verlassen, wobei zuvor stationärer Betrieb herrschte, befindet sich der Zählerstand für diese Stützstelle schließlich auf dem Wert "4" und der Adaptionsfaktor FA angenommenerweise auf dem Wert "1,2". Tritt beim vierten Verlassen wieder eine mittlere Stellgröße von "1,1", also von 10 % auf, führt dies zu einem Lernintensitätsfaktor von 0,9, wie aus der Lenrintensitätstabelle gemäß Tabelle I ersichtlich. Mit diesem Wert wird der bereits oben genannte absolute StellgrößendifTerenzwert "0,1" multipliziert, wodurch sich der Wert 0,09 ergibt, zu dem im Additionsschritt 30 wiederum der Sollwert "1" addiert wird, wodurch nun der vorläufige Adaptionsfaktor FAv "1,09" erhalten wird. Dieser, multipliziert mit dem alten Adaptionsfaktor von "1,2", ergibt den nunmehr für die zuvor gerade verlassene Stützstelle neuen Adaptionsfaktor 1,2 x 1,09, also "1,308".

Wird dieselbe Stützstelle noch 24 weitere Male angefahrer, wobei die Stellgrößenabweichung jedoch jeweils nur etwa 2 % beträgt, wird der Zählerstand für diese Stützstelle jeweils um "1" erhöht, wie sich aus der Zählerdifferenztabelle gemäß Tabelle II ergibt, also bis auf den Wert "28". Wird nun diese Stützstelle noch ein weiteres Mal angefahren und wieder verlassen, nun jedoch mit einer Stellgrößenabweichung von 15 %, wird der Lernintensitätsfaktor "0,4" ausgelesen, wie Tabelle I entnehmbar. Für die Multiplikation mit dem alten Adaptionsfaktor FA im Adaptionsiaktorenspeicher 21 für diese Stützstelle ergibt sich dann 1 + 0,4 x (1,1 - 1). Nachdem dieser Wert ausgelesen worden ist, wird der Zählerstand für die betreffende Stützstelle um "4" erniedrigt, wie sich aus dem Wert "-4" aus Tabelle II für 15 % Stellgrößenabweichung und den Zählerstand "28" ergibt. Der Zählerstand für die dauernd betrachtete Stützstelle beträgt dann "24". Die Tatsache, daß das Auslesen aus der Lernintensitätstabelle 26 zunächst noch nach dem alten Zählerstand erfolgt und erst dann der Zählerstand dem Zählerstandsspeicher 27 für die entsprechende Stützstelle korrigiert wird, ist im Funktionsbild gemäß Fig. 2 durch einen Verzögerungsschritt 31 zwischen der Zählerdifferenztabelle 28 und dem Zählerstandsspeicher 27 angedeutet.

Die genannte Verzögerung hat den Vorteil, daß eine große Stellgrößenabweichung zunächst nur mit einem Lernintensitätsfaktor multipliziert wird, der die Abweichung stark abgeschwächt weitergibt. Treten danach wieder nur kleinere Stellgrößenabweichungen auf, wird der Zählerstand bis auf "28" erhöht, so daß schließlich wieder der kleine Lernintensitätsfaktor gilt. Damit hat sich eine einmalige größere Abweichung kaum ausgewirkt. Tritt eine solche jedoch nochmals auf, wird sie stärker weitergegeben als beim ersten Mal, da nun der Zählerstand erniedrigt ist und damit der Lernintensitätsfaktor erhöht ist. Diese Tatsache, daß einmalige größere Abweichungen kaum berücksichtigt werden, führt zu stark erniedrigter Schwingungsneigung des Systems.

Das Verfahren bzw. die Vorrichtung des Ausführungsbeispieles können in vielfältiger Art und Weise abgewandelt werden. Zum Beispiel muß das Vorsteuerungsmittel nicht durch einen Vorsteuerspeicher 19 realisiert sein, sondern ein Vorsteuerwert kann auf beliebige andere Art und Weise gewonnen werden, z. B. durch quotientenbildung aus der Luftmasse und der Drehzahl, wie im bereits genannten SAE-paper beschrieben. Beim Ändern eines Adaptionsfaktors für eine Stützstelle können zugleich die Adaptionsfaktoren benachbarter Stützstellen geändert werden, wie ausführlich z. B. in DE 34 08 215 (US-Ser. No. 696 536/1985) beschrieben. Es muß kein gesonderter Adaptionsfaktorenspeicher vorleigen, sondern es ist auch möglich, Werte aus einem Vorsteuer-ROM in einen RAM einzulesen und dann unmittelbar die Vorsteuerwerte zu modifizieren, wie z. B. in BG 2 034 930 B beschrieben. Weiterhin kann, wie bereits oben erwähnt, noch ein globaler Faktor bestimmt werden.

Beim beschriebenen Ausführungsbeispiel ist davon ausgegangen, daß alle Verknüpfungen multiplikativ erfolgen. Dies ist in Vorrichtungen zum Regeln der Einspritzzeit angebracht. In Vorrichtungen zum Einstellen des Zündzeitpunktes werden dagegen Korrekturen üblicherweise additiv ausgeführt. Eine solche Vorrichtung ist dadurch gekennzeichnet, daß die einzustellende Betriebsgröße der Zündzeitpunkt, die Regelgröße z. B. eine drehmomentanzeigende Größe, die Stellgröße ein Regelsummand, der Adaptionswert ein Adaptionssummand und der Lernintensitätswert ein Lernsummand ist, wobei alle Summanden auch negative Werte einnehmen können, und das Abschwächungs-Verknüpfungsmittel einen Addierschritt aufweist, der die Adaptionswerte durch die Korrekturwerte additiv korrigiert.

Unerheblich ist auch, unter welcher Bedingung das Lernsignal LS ausgegeben wird. Die oben genannte Bedingung entspricht derjenigen, wie sie in den beiden genannten deutschen Patentanmeldungen beschrieben ist. Das ebenfalls bereits genannte SAE-paper nennt als Bedingung diejenige, daß bei einer Regelung auf Lambda = 1 mit einem Zweipunktregler mindestens zweimal eine Umkehr der Regelrichtung stattgefunden hat. Das Lernsignal kann auch mit jedem Programmzyklus ohne zusätzliche Bedingung ausgegeben werden.

Im Ausführungsbeispiel wurde davon ausgegangen, daß zum Gewinnen eines neuen Adaptionsfaktors FA der Regelfaktor FR verwendet wird, wie er vom Regelungsmittel 17 ausgegeben wird. Dieser Regelfaktor FR enthält typischerweise einen Proportional- und einen Integral-Anteil. Dabei ist der Integral-Anteil das direkte Maß für den Aufwand zum Beseitigen einer Regelabweichung. Wenn dieser Integral-Anteil gesondert vom Regelungsmittel 17 abgreifbar ist, ist es daher von Vorteil, nur diesen Integral-Anteil des Regelfaktors FR und nicht den gesamten Regelfaktor zum Berechnen eines neuen Adaptionsfaktors FA heranzuziehen.

Wesentlich ist alleine die Art und Weise, wie der Lernintensitätswert zum Verändern der Adaptionswerte gewonnen wird, nämlich durch Nachschlagen in einer Lernintensitätstabelle mit dem Zählerstand eines Stützpunktes als einer Adressiergröße, wobei dieser Zählerstand abhängig von positiven oder negativen Werten, die aus einer Zählerdifferenztabelle ausgelesen werden, bis zu einem Maximalwert veränderbar ist.

## Patentansprüche

1. Verfahren zum lernenden Regeln mit Vorsteuerung für eine einzustellende Betriebsgröße einer Brennkraftmaschine, bei dem ein Vorsteuerwert bestimmt und durch einen Adaptionswert und einen Stellwert korrigiert wird, wobei die Adaptionswerte aus den Sollwerten durch Werknüpfen mit Korrekturwerten gebildet werden und wobei in einem Zählerstandsspeicher für eine vorgegebene Anzahl von Betriebspunkten Zählerwerte gespeichert werden, die ein Maß für den Lernfortschritt an diesem Betriebspunkt sind, wobei der Zählwert auf einen Maximalwert begrenzt ist, dadurch gekennzeichnet, daß
- einer Zählerdifferenztabelle der jeweilige Zählerstand aus dem genannten Zählerstandsspeicher und ein jeweiliger stellgrößenabhängiger Wert zugeführt wird und für diese Werte eine zugehörige Zählerdifferenz ausgelesen wird, mit der der Zählerstand im Zählerstandssneicher für den betreffenden Betriebspunkt verändert wird,
- ein jeweiliger Zählerstandswert und ein jeweiliger stellgrößenabhängiger Wert einer Lernintensitätstabelle zugeführt wird und abhängig von den zugeführten Werten aus der Tabelle ein zugehöriger Lernintensitätswert ausgelesen wird, und
- der Stellgrößenabhängige Wert mit dem Lernintensitätswert zum Bilden eines der Korrekturwerte verknüpft wird.

2. Vorrichtung zum lernenden Regeln mit Vorsteuerung für eine einzustellende Betriebsgröße einer Brennkraftmaschine, mit
- einem Vorsteuerungsmittel (19), das anhängig von Werten anderer Betriebsgrößen als der einzustellenden einen Vorsteuerungwert für die einzustellende Betriebsgröße ausgibt,
- einem Sollwertgebermittel (15) zum Ausgeben eines Regelgrößen-Sollwertes,
- einem Regelungsmittel (17), das abhängig von der Differenz zwischen dem Regelgrößen-Sollwert und dem jeweils gemessenen Reoelgrößen-Istwert einen Stellwert einer Stellgröße bildet, mit dem der jeweilioe Vorsteterwert regelnd korrigiert wird,
- einem Abschwächungsmittel (24), dem die Stellgröße zugeführt wird und das einen Korrekturwert ausgibt,
- ein Lernbedingungs-Erkennungsmittel (22), das ein Lernsignal ausgibt, wenn eine vorgegebene Lernbedingung erfüllt ist, und
- einem Adaptionswertspeicher (21), der Adaptionswerte adressierbar über Werte von Adressierbetriebsgrößen speichert und jeweils denjenigen Adaptionswert zum steuernden Korrigieren des Vorsteuerwertes ausgibt, der zum jeweils vorliegenden Satz von Werten der Adressierbetriebsgrößen gehört, wobei mindestens ein Adaptionswert dann durch den Korrekturwert korrigiert wird, wenn das Lernbedingungs-Erkennungsmittel das Lernsignal ausgibt,
- einem Zählerstandsspeicher (27) als Bestandteil des Abschwächungsmittels (24), der wie der Adaptionswertspeicher adressierbar ist und für jede Stützstelle einen Zählerstand speichert, der ein Maß für den Lernfortscgritt an dieser Stützstelle ist, und der auf einen Maximalwert begrenzt ist, dadurch gekennzeichnet, daß das Abschwächungsmittel (24) folgende weitere Mittel umfaßt:
-- eine Lernintensitätstabelle (26), die adressierbar über Werte von Zählerstand und einem stellgrößenabhängisen Werte Lernintensitätswerte speichert und für jeden jeweils vorliegenden Satz von Werten von Zählerstand und stellgrößenabhängigen Wert den zugehörigen Lernintensitätswert ausgibt,
-- ein Verknüpfungsmittel (29, 30), das den stellgrößenabhängigen Wert mit dem Lernintensitätswert zum Bilden des Korresturwertes abschwächt, und
-- eine Zählerdifferenztabelle (28), die adressierbar über Werte von Zählerstand und stellgrößenabhängigem Wert Zählerdifferenzwerte speichert und für einen jeweils vorliegenden Satz von Werten von Zählerstand und stellgrößenabhängigem Wert den zugehörigen Zählerdifferenzwert an das Zählerstand-Kennfeld ausgibt, zum Ändern des Zählerstandes an der jeweiligen Stützstelle um sen Zählerdifferenzwert.

3. Vorrichtung nach Anspruch 2, **gekennzeichnet durch** ein Verzögerungsmittel (31), das die Änderung eines Zählerstandes im Zählerstandsspeicher (27) so lange verzögert, bis, nach dem Auftreten eines Lernsignales, zunächst ein Lernintensitätswert aufgrund des vor dem Auftreten des Lernsignales geltenden Zählerstandes aus der Lernintensitätstabelle (26) ausgelesen worden ist.

4. Vorrichtung nach einem der Ansprüche 2 oder 3, **dadurch gekennzeichnet** , daß die einzustellende Betriebsgröße die Kraftstoffzumeßzeit, die Regelgröße der Lambdawert, die Stellgröße ein Regelfaktor, der Adaptionswert ein Adaptionsfaktor und der Lernintensitätswert ein Lernfaktor ist und das Verknüpfungsmittel einen Multiplizierschritt (29) aufweist, der die Adaptionsfaktoren durch die Korrekturwerte multiplikativ korrigiert.

5. Vorrichtung nach einem der Ansprüche 2 oder 3, **dadurch gekennzeichnet**, daß die einzustellende Betriebsgröße der Zündzeitpunkt, die Regelgröße eine drehmomentanzeigende Größe, die Stellgröße ein Regelsummand, der Adaptionswert ein Adaptionssummand und der Lernintensitätswert ein Lernsummand ist, wobei alle Summanden auch negative Werte einnehmen können, und das Verknüpfungsmittel einen Addierschritt aufweist, der Adaptionswerte durch die Korrekturwerte additiv korrigiert.

6. Vorrichtung nach einem der Ansprüche 2 - 5, **dadurch gekennzeichnet**, daß das Lernbedingungs-Erkennungsmittel (22) ein Lernsignal ausgibt, wenn ein Stützstellenbereich des Adaptionswertspeichers (21) verlassen wird und zuvor stationärer Betrieb vorlag.

## Claims

1. Learning control process with pilot control for an operating variable to be set for an internal-combustion engine, in which a pilot control value is determined and is corrected by an adaptation value and a regulated value, the adaptation values being formed from the set values, by combining with correction values, and meter values being stored in a meter reading memory for a predetermined number of operating points, the said meter values being a measure of the learning progress at this operating point and being limited to a maximum value, characterised in that
- a meter difference table is fed the respective meter reading from the said meter reading memory and a respective regulated variable-dependent value and, for these values, an associated meter difference is read out, with which the meter reading in the meter reading memory is altered for the operating point concerned,
- a respective meter reading value and a respective regulated variable-dependent value are fed to a learning intensity table and, depending on the values fed, an associated learning intensity value is read out from the table, and
- the regulated variable-dependent value is combined with the learning intensity value to form one of the correction values.

2. Learning control apparatus with pilot control for an operating variable to be set for an internal-combustion engine, having
- a pilot control means (19), which outputs a pilot control value for the operating variable to be set, depending on values of other operating variables than the one which is to be set,
- a set-value generating means (15) for outputting a controlled-variable set value,
- a controlling means (17), which forms a regulated value of a regulated variable, depending on the difference between the controlled-variable set value and the respectively measured controlled-variable actual value, with which regulated value the respective pilot control value is corrected in a closed-loop controlling manner,
- a reducing means (24), which is fed the regulated variable and which outputs a correction value,
- a learning condition detecting means (22), which outputs a learning signal when a predetermined learning condition is satisfied, and
- an adaptation value memory (21), which stores adaptation values addressably via values of addressing operating variables and in each case outputs that adaptation value for open-loop controlling correction of the pilot control value which belongs to the respectively present set of values of the addressing operating variables, at least one adaptation value then being corrected by the correction value when the learning condition detecting means outputs the learning signal,
- a meter reading memory (27) as a component part of the reducing means (24), which memory can be addressed in the same way as the adaptation value memory and stores for each reference position a meter reading, which is a measure of the learning progress at this reference position and is limited to a maximum value, characterised in that the reducing means (24) comprises the following further means:
-- a learning intensity table (26), which stores learning intensity values addressably via values of the meter reading and of a regulated variable-dependent value and outputs the associated learning intensity value for each respectively present set of values of the counter reading and regulated variable-dependent value,
-- a combining means (39, 30), which reduces the regulated variable-dependent value by the learning intensity value to form the correction value, and
-- a meter difference table (28), which stores meter difference values addressably via values of the meter reading and a regulated variable-dependent value and outputs to the meter reading map the associated meter difference value for a respectively present set of values of the meter reading and regulated variable-dependent value, for altering the meter reading at the respective reference position by the meter difference value.

3. Apparatus according to Claim 2, characterised by a delaying means (31), which delays the altering of a meter reading in the meter reading memory (27) until, after the occurrence of a learning signal, first of all a learning intensity value on the basis of the meter reading applying before the occurrence of the learning signal has been read out from the learning intensity table (26).

4. Apparatus according to one of Claims 2 or 3, characterised in that the operating variable to be set is the fuel metering time, the controlled variable is the lambda value, the regulated variable is a control factor, the adaptation value is an adaptation factor and the learning intensity value is a learning factor, and the combining means has a multiplying step (29), which corrects the adaptation factors multiplicatively by the correction values.

5. Apparatus according to one of Claims 2 or 3, characterised in that the operating variable to be set is the ignition point, the controlled variable is a torque-indicating variable, the regulated variable is a control summand, the adaptation value is an adaptation summand and the learning intensity value is a learning summand, all the summands being able also to assume negative values, and the combining means has an adding step, which corrects adaptation values additively by the correction values.

6. Apparatus according to one of claims 2 - 5, characterised in that the learning condition detecting means (22) outputs a learning signal when a reference position range of the adaptation value memory (21) is left and there was previously steady-state operation.

## Revendications

1. Procédé de réglage autodidactique avec commande préalable d'un paramètre de fonctionnement à régler sur un moteur à combustion interne, selon lequel on détermine une valeur de commande préalable et on la corrige par une valeur adaptative et une valeur de mise au point, la valeur adaptative étant formée à partir des valeurs de consigne combinées à des valeurs de correction et une mémoire d'état de compteur contenant des valeurs de comptage pour un nombre prédéterminé de points de fonctionnement, valeurs qui sont une mesure du progrès de l'apprentissage au niveau de ce point de fonctionnement, la valeur de compteur étant limitée à une valeur maximale, procédé caractérisé en ce que :
- un tableau de différences de comptage reçoit l'état de comptage respectif à partir de la mémoire des états de comptage et une valeur dépendant respectivement de la valeur de mise au point et une différence de comptage correspondante est lue pour ces valeurs, on modifie l'état de comptage dans la mémoire d'état de comptage pour le point de fonctionnement correspondant,
- une valeur d'état de comptage respective et une valeur dépendant de la grandeur de mise au point étant fournies à un tableau d'intensité d'apprentissage et, en fonction des valeurs fournies à partir du tableau, on lit une valeur d'intensité d'enseignement correspondant, et
- la valeur dépendant de la grandeur de mise au point étant combinée à la valeur de l'intensité d'apprentissage pour former l'une des valeurs de correction.

2. Dispositif pour le réglage autodidactique avec commande préalable pour les paramètres de fonctionnement à régler sur un moteur à combustion interne, comportant
- un moyen de commande préalable (19) qui, en fonction des valeurs des autres grandeurs de fonctionnement, émet comme paramètre de fonctionnement à mettre au point, une valeur de commande préalable pour cette grandeur de fonctionnement,
- un générateur de valeur de consigne (15) pour émettre une valeur de consigne de grandeur de réglage,
- un moyen de réglage (17) qui, en fonction de la différence entre la valeur de consigne des grandeurs de réglage et la valeur réelle mesurée des grandeurs de réglage, forme une valeur de mise au point d'une grandeur de mise au point qui est corrigée en réglage avec la valeur de commande préalable respective,
- un moyen d'atténuation (24) qui reçoit la grandeur de mise au point et émet une valeur de correction,
- un moyen de reconnaissance de conditions d'apprentissage (22) qui émet un signal d'apprentissage lorsqu'une condition d'apprentissage, prédéterminée, est satisfaite, et
- une mémoire de valeurs adaptatives (21) qui enregistre les valeurs adaptatives en étant adressé par les valeurs des grandeurs de fonctionnement d'adressage et émet chaque fois celles des valeurs adaptatives pour la correction commandée de la valeur de commande préalable qui appartient au jeu existant à ce moment de valeurs des grandeurs de fonctionnement adressées, au moins une valeur adaptative étant alors corrigée par la valeur de correction lorsque le moyen de reconnaissance de condition d'apprentissage émet le signal d'apprentissage,
- une mémoire d'état de comptage (27) appartenant au moyen d'atténuation (24) et qui est adressable comme les mémoires de valeurs adaptatives et enregistre un état de comptage pour chaque point d'appui, état qui est une mesure du progrès d'apprentissage à ce point d'appui et qui est limitée à une valeur maximale, caractérisé en ce que le moyen d'atténuation (24) comprend les autres moyens suivants :
-- un tableau d'intensité d'apprentissage (26) qui enregistre les valeurs d'intensité d'apprentissage adressables à partir des valeurs de l'état de comptage et d'une valeur dépendant de la grandeur de mise au point et pour chaque jeu fourni des valeurs, il émet la valeur de l'intensité d'apprentissage correspondante à partir de l'état de comptage et d'une valeur dépendant de la grandeur de mise au point,
-- un moyen de combinaison (29, 30) qui atténue la valeur dépendant des grandeurs de réglage par la valeur de l'intensité d'apprentissage pour former la valeur de correction et
-- un tableau de différences de comptage (28) qui enregistre les valeurs de différences de comptage adressables par les valeurs, à partir de l'état de comptage et qui mettent en mémoire les valeurs de différences de comptage dépendant des grandeurs de mise au point et émet pour chaque ensemble fourni de valeurs de l'état de comptage et de la valeur dépendant de la grandeur de mise au point, la valeur de différence de comptage correspondante au champ de caractéristiques de l'état de comptage et différencie par ailleurs l'état de comptage sur les autres points de protection respectifs autour de la valeur de la différence de l'état de comptage.

3. Dispositif selon la revendication 1, caractérisé par un moyen de temporisation (31) qui temporise la variation d'un état de comptage dans la mémoire d'état de comptage (27) jusqu'à ce qu'après l'arrivée d'un signal d'apprentissage, tout d'abord, une valeur d'intensité d'apprentissage ait été lue dans le tableau d'intensité d'apprentissage (26) du fait de l'état de comptage existant avant l'arrivée du signal d'apprentissage.

4. Dispositif selon l'une des revendications 2 ou 3, caractérisé en ce que la grandeur de fonctionnement a régler est le temps de dosage du carburant, la grandeur de réglage est la valeur λ, la grandeur de mise au point est un coefficient de réglage, la valeur d'adaptation est un coefficient d'adaptation et la valeur de l'intensité d'apprentissage est un facteur d'apprentissage et le moyen de combinaison est un multiplicateur (29) qui corrige les facteurs d'adaptation par les valeurs de correction procédant de manière multiplicative.

5. Dispositif selon l'une des revendications 2 ou 3, caractérisé en ce que les grandeurs de fonctionnement à régler sont l'instant de l'allumage, les grandeurs de réglage sont une grandeur indiquant le couple, les grandeurs de mise au point sont un total de réglages, la valeur adaptative est un total adaptatif et la valeur de l'intensité d'apprentissage est un total d'apprentissage, tous les totaux pouvant également prendre des valeurs négatives et le moyen de combinaison comportant un moyen d'addition qui corrige de manière additive les valeurs adaptatives par les valeurs de correction.

6. Dispositif selon l'une des revendications 2-5, caractérisé en ce que le moyen de reconnaissance des conditions d'apprentissage (22) émet un signal d'apprentissage lorsqu'une zone de points d'appui de la mémoire adaptative (21) est quittée et que préalablement le fonctionnement était stationnaire.
